# EUROPÄISCHE PATENTSCHRIFT

(11) **EP 2 427 621 B1**
(45) Veröffentlichungstag und Bekanntmachung des Hinweises auf die Patenterteilung: **06.01.2016**
(21) Anmeldenummer: 10720994.2
(22) Anmeldetag: 04.05.2010
(51) Int. Cl.: E06B 5/16

(54) **TÜR, INSBESONDERE FEUER- UND BRANDSCHUTZTÜR MIT TÜRFALZ**
DOOR, PARTICULARLY FIRE PROTECTION DOOR, HAVING A DOOR RABBET
PORTE, EN PARTICULIER PORTE DE PROTECTION INCENDIE ET COUPE-FEU, AVEC FEUILLURE DE PORTE

(30) Priorität: 05.05.2009 DE 202009006415 U
(43) Veröffentlichungstag der Anmeldung: 14.03.2012
(73) Patentinhaber: PROMAT GmbH, 40878 Ratingen (DE)
(72) Erfinder: WIEDEMANN, Günter, 40629 Düsseldorf (DE)
(74) Vertreter: Ring & Weisbrodt
(86) Internationale Anmeldenummer: PCT/EP2010/002725
(87) Internationale Veröffentlichungsnummer: WO 2010/139384

(56) Entgegenhaltungen:
- DE-A1- 3 836 628
- DE-B- 1 017 771
- DE-U1- 9 410 019
- DE-U1-202006 016 403
- DE-U1-202007 002 712

## Beschreibung

Die vorliegende Erfindung betrifft eine Tür, insbesondere Feuer- und Brandschutztür, zum Verschließen von Türöffnungen, vorzugsweise in Tunnelröhren, mit einer Zarge und einem Türblatt, das einen umlaufenden Rahmen mit Rahmenteilen T-profilförmigen Querschnitts zur Aufnahme eines aus einem feuer- und hitzewiderstandsfähigen Material gebildeten Brandschutzelements aufweist, wobei der Anschlußbereich zwischen Rahmen und Brandschutzelement durch eine Verkleidung abgedeckt ist.

Eine Tür der eingangs genannten Art ist aus der WO 2008/049612 A1 bekannt. Sie verfügt über ein Türblatt, das mit einem umlaufenden Rahmen ausgestaltet ist, um das eingesetzte Brandschutzelement zu halten. Der Rahmen ist aus einzelnen Rahmenteilen gebildet, die einen T-profilförmigen Querschnitt in Quererstreckung aufweisen. Die einzelnen Rahmenteile können für eine nachträgliche Größenanpassung an eine Türöffnung im einfachsten Fall abgelängt und miteinander verbunden werden und stellen derart eine selbsttragende Konstruktion dar, die eine ausreichende Eigenstabilität aufweist und hervorragend geeignet ist, plattenförmig ausgebildete Brandschutzelemente aufzunehmen. Diese werden an den Rahmenteilen durch Verschraubung, Verklotzung oder Verklebung befestigt. Insbesondere können zwei Brandschutzplatten am Rahmen befestigt werden, und zwar je eine an einer Seite des T-Schenkels.

In der bevorzugten Ausgestaltung ist bei dieser bekannten Tür zusätzlich eine Verkleidung vorgesehen, die zumindest den Anschlußbereich zwischen Rahmen und Brandschutzelement abdeckt. Die Abdeckung kann als U-förmige Blechverkleidung ausgebildet sein oder aus Abdeckwinkeln bestehen, die auf den Türblattrahmen aufgebracht sind und den gesamten Türblattrahmen sowie den Anschlußbereich zwischen Türblattrahmen und Brandschutzelement bzw. Brandschutzelementen abdecken. Auf diese Weise wird eine optisch einheitliche Ausgestaltung des Türblattes geschaffen.

Die DE 1 017 771 B offenbart eine Feuerschutztür zum Verschließen von Türöffnungen, mit allen Merkmalen des Oberbegriffs von Anspruch 1, insbesondere mit einer Zarge und einem Türblatt, wobei das Türblatt einen Profileisenrahmen mit T-förmigen Profilen aufweist, an dem an einer Seite eine äußere Stahlblechdecke fest angebracht ist. Eine innere Stahlblechdecke wird auf der gegenüberliegenden Seite mittels am Profileisenrahmen befestigten Winkeln allseitig frei verschiebbar gehalten. Der Zwischenraum des so gebildeten Türblatts ist mit Isolierstoffplatten ausgefüllt. Nachteilig an dieser Feuerschutztür ist, dass der Türfalz im Schließzustand der Tür an der Zarge anliegt und dabei den zwischen Türblatt und Zarge vorhandenen Türspalt gegen Feuer und Rauch nicht dichtend abdeckt.

Die DE 94 10 019 U1 befasst sich mit der Befestigung eines Schäumstreifens in einem Spalt einer Feuerschutztür, wobei der Schäumstreifen an einem Rahmenteil des Türflügels oder der Zarge befestigt wird. Die Feuerschutztür ist nach Art einer Kassette aus zwei im Wesentlichen kastenförmig gebogenen Blechteilen gebildet, welche einen Volumenraum bereitstellen, in welchem eine Isolierung aufgenommen wird. Die Feuerschutztür weist keine zargenseitige Erweiterung der Verkleidung zur Ausbildung eines Türfalzes auf, welcher im Schließzustand der Tür an der Zarge anliegt und den zwischen Türblatt und Zarge vorhandenen Türspalt gegen Feuer und Rauch dichtend abdeckt.

In der DE 38 36 628 A1 wird eine Feuerschutztür offenbart, bei welcher das Türblatt nach Art einer Kassette kastenförmig aus zwei Blechschalen ausgebildet ist und die Blechschalen dabei einen Volumenraum begrenzen, welcher mit Platten aus Calciumsilikat gefüllt ist. Eine der beiden Blechschalen ist dabei nach außen hin verlängert, so dass die Türzarge zumindest teilweise überragt wird, der zur Zarge hin vorhandene Spalt gegen Feuer und Rauch jedoch nicht dichtend abgedeckt wird.

Die DE 20 2007 002 712 U1 offenbart eine Isoliertür mit Brandschutzeigenschaften, welche mehrere Beschichtungen oder Lagen, beispielsweise zementgebundene Spanplatten, umfasst, die mit einer Türblattverkleidung aus rostfreiem Stahl verklebt oder stoffflüssig verbunden sind. Die Isoliertür weist dabei keine zargenseitige Erweiterung der Verkleidung im Hinblick auf einen im Schließzustand der Tür an der Zarge anliegenden Türfalz auf, so dass ein zwischen Türblatt und Zarge vorhandender Türspalt gegen Feuer und Rauch nicht dichtend abgedeckt wird.

Obgleich sich die vorbekannten Türblätter im alltäglichen Praxiseinsatz bewährt haben, sind sie nicht frei von Nachteilen. Bei stumpf einschlagenden Türen ist grundsätzlich zwischen der Zarge und dem Türblatt bzw. der Verkleidung des Türblattes ein mehr oder wenig breiter Spalt vorhanden, der grundsätzlich geeignet ist, den Übertritt von Feuer und Rauch im Brandfall von der Feuerseite zu der dem Feuer abgewandten Seite eines Raumes zu ermöglichen. Obzwar bei den bekannten Türen zargenseitig im Brandfall ihre Größe und/oder Form ändernde Dichtungen eingesetzt werden, um derart im Brandfall den Spalt zu schließen, sind die brandschutztechnischen Eigenschaften der Konstruktion verbesserungsbedürftig. Darüber hinaus erfordert das Vorhandensein des Spaltes eine äußerst passgenaue Rahmenherstellung und präzise Einpassung des Türblattes in die Türöffnung, um rundum gleiche Spaltbreiten aus optischen Gründen sicherzustellen. Der hohe Herstellungs- und Montageaufwand, der aus diesen optischen Forderungen resultiert, macht sich bei der Preiskalkulation außerordentlich negativ bemerkbar.

Der Erfindung liegt die Aufgabe zugrunde, unter Meidung der beschriebenen Nachteile die Brandschutzeigenschaften einer Tür der eingangs genannten Art zu verbessern und gleichzeitig die Herstellungs- und Montagetoleranzen zu erhöhen, das heißt größere Abweichungen des Ist-Zustandes vom Soll-Zustand zu ermöglichen.

Die Aufgabe ist erfindungsgemäß dadurch gelost, dass die Verkleidung zargenseitig durch einen an der Zarge im Schließzustand der Tür anliegenden Türfalz erweitert ist, der einen zwischen Türblatt und Zarge vorhandenen Türspalt gegen Feuer und Rauch dichtend abdeckt, und in der Verkleidung zur Zarge hin eine Ausnehmung vorgesehen ist, in welcher zur Anordnung und Halterung ein Intumeszenzdichtstreifen integriert ist. Vorzugsweise sind die Verkleidung und der Türfalz einstückig in Form eines im Querschnitt im wesentlichen U-förmigen Stahlprofils mit einer den Falz bildenden Verlängerung des einen freien Schenkels des Profils zur Zarge hin ausgebildet. Dabei sollte vorzugsweise die Verkleidung zargenseitig mit einer im Brandfall ihre Größe und/oder Form ändernde Dichtung versehen sein. Diese schäumt unter Hitzeeinwirkung auf und verschließt den zur Türzarge hin bestehenden Spalt vollständig. Da dieser Spalt zu beiden angrenzenden Räumen hin einerseits durch den erfindungsgemäß vorgesehenen Türfalz und andererseits die übliche Türdichtung geschlossen ist, kann der aus dem Intumeszenzmaterial sich im Brandfall bildende Schaum nicht nach außen nutzlos entweichen, sondern füllt vollständig den Spalt unter feuer- und rauchdichtem Abschluss aus.

Die Verkleidung kann in zweckmäßiger Ausgestaltung der Erfindung die Brandschutzelemente außenseitig vollflächig überdecken, um eine besondere optische und ästhetische Wirkung zu erzielen. Die Verkleidung findet damit als Decklage im Türblattaufbau Verwendung.

Die Brandschutzeigenschaften können weiter verbessert werden, indem auch der Türfalz an seiner zur Zarge hin gerichteten Fläche mit einer Brandschutzdichtung versehen ist.

In Abhängigkeit von Art und Größe der vorgesehenen Zarge sowie der Konstruktion und Anordnung des über Bänder erfolgenden Türanschlags kann in einfacher Weise der Türfalz in der Form eines dünnen Falzes oder auch als Dickfalz ausgebildet werden. Auch eine nachträgliche Anpassung an konstruktive und optische Gegebenheiten kann in einfacher Weise dadurch vorgenommen werden, dass die erfindungsgemäße Verkleidung nachträglich auswechselbar ist. Dabei ist es bevorzugt, die Verkleidung aus Edelstahlblech herzustellen und mit dem Türblatt zu verkleben.

Gemäß einem weiteren Merkmal der Erfindung ist vorgeschlagen, die erfindungsgemäße Verkleidung mit Türfalz auch an einer zweiflügeligen Türkonstruktion mit Standflügel, Mittelanschlag und Gangflügel vorzusehen, um auch bei solchen Türen den verbesserten Brandschutz, die größere Passgenauigkeitstoleranz und das ästhetische Design zu erzielen.

Weitere Einzelheiten, Merkmale und Vorteile des Gegenstandes der Erfindung ergeben sich aus der beigefügten Zeichnung, in der zeigen:
- Fig. 1: eine Tunneltür gemäß Stand der Technik in einer geschnittenen Draufsicht,
- Fig. 2: in gleicher Schnittansicht eine Tunneltür T90 gemäß Erfindung mit Dünnfalz,
- Fig. 3: eine Tunneltür T90 gemäß Erfindung in gleicher Darstellung mit Dickfalz und
- Fig. 4: eine zweiflügelige Tunneltür T90 gemäß Erfindung in gleicher Darstellung mit Standflügel, Mittelanschlag und Gangflügel.

Fig. 1 zeigt eine Tür gemäß WO 2008/049612 A1 mit einer Türzarge sowie einem daran angelenkten Türblatt. Zwischen diesen beiden Teilen der Tür ist ein Spalt "S" mehr oder weniger großer Breite vorhanden, der nach der einen, in der Zeichnung unteren Seite völlig offen ist und nach der anderen, in der Zeichnung oberen Seite nur durch eine übliche Türdichtung in brandschutztechnisch ungeeigneter Weise geschlossen ist.

Fig. 2 zeigt eine Tür 1 gemäß der Erfindung in einer Draufsicht, teilweise geschnitten schematisch. Die Tür 1 weist eine Türzarge 2 sowie ein daran angelenktes Türblatt 3 auf. Das Türblatt 3 weist einen umlaufenden Rahmen 4 auf, der aus einzelnen Rahmenteilen 5 besteht. Die Rahmenteile 5 sind in Quererstreckung T-förmig ausgebildet und vorzugsweise mittels Eckverbindern zum Rahmen 4 miteinander verbunden. Durch die T-förmige Ausgestaltung der Rahmenteile 5 erhält der Rahmen 4 eine hohe Eigenstabilität, die ihn geeignet macht, eine nicht dargestellte Schloßeinrichtung mit Schließeinrichtung und Türdrücker aufzunehmen und über Türbänder 6 mit der Türzarge 2 verbunden zu werden.

Die erfindungsgemäße Tür 1 ist als Feuer- und Brandschutztür ausgebildet und verfügt aus diesem Grund über aus einem feuer- und hitzewiderstandsfähigen Material gebildete Feuer- und Brandschutzelemente 7 und 8. Die Brandschutzelemente 7 und 8 sind plattenförmig ausgebildet und mit den Rahmenteilen 5 des Rahmens 4 verklebt. Hierfür sind Verklebungen 9 zwischen den Schmalseiten der Brandschutzelemente 7 und 8 und den angrenzenden Rahmenteilen 5 vorgesehen und schematisch zeichnerisch dargestellt.

Schließlich ist ursprünglich im Stand der Technik gemäß Fig. 1 der Zeichnung allein aus optischen Gründen das Türblatt 3 mit einer Blechverkleidung 10 versehen worden, die - wie Fig. 1 zeigt - den Rahmen 4 und den Übergangsbereich zwischen dem Rahmen 4 einerseits und den Brandschutzelementen 7 und 8 andererseits abdeckt. Bei Brandversuchen hat sich nun herausgestellt, dass sich aufgrund des weitgehend offenen Spaltes "S" zwischen der Türzarge 2 und dem Türblatt 3 brandschutztechnisch Nachteile ergeben. Überraschenderweise hat sich nach vielen Versuchen mit anderen Lösungswegen gezeigt, dass die Nachteile in einfacher Weise dadurch behoben werden können, dass eine Blechverkleidung 11 gemäß der erfindungsgemäßen Ausführungsform der Fig. 2 der Zeichnung zargenseitig durch einen an der Zarge 2 im Schließzustand der Tür anliegenden Türfalz 12 erweitert ist, der den zwischen Türblatt 3 und Zarge 2 vorhandenen Türspalt "S" gegen Feuer und Rauch dichtend abdeckt. Der Spalt "S" ist somit zu dem einen angrenzenden Raum durch den Türfalz 12 (selbstverständlich bei geschlossener Tür) dicht geschlossen und zu dem anderen Raum hin durch eine an der Türzarge 2 angeordnete Dichtung 13, die je nach den örtlichen Gegebenheiten entweder eine standardgemäße Türdichtung sein kann oder auch als feuer- und rauchdichter Abschluss ausgebildet sein kann.

Zusätzlich ist zur Gewährleistung der Brandschutzeigenschaften, das heißt für einen feuer- und rauchdichten Abschluss im Brandfall, zwischen Türzarge 2 einerseits und Türblatt 3 andererseits vorgesehen, stirnseitig an dem Türblatt 3 einen Intumeszenzdichtungsstreifen 14 anzuordnen, dessen Material unter Temperatureinwirkung aufschäumt und im Brandfall den Spalt "S" zwischen Türblatt 3 und Türzarge 2 sicher verschließt. Das Verschließen wird erheblich dadurch begünstigt, dass der Spalt "S" sowohl zum ersten Raum hin durch den Türfalz 12 als auch zum zweiten Raum hin durch die Türdichtung 13 geschlossen ist und ein unkontrolliertes Austreten des Schaumes aus dem Spalt "S" damit unmöglich gemacht ist. Zur vorteilhaften Anordnung und Halterung des Intumeszenzdichtstreifens 14 ist dieser gemäß der Erfindung in die Blechverkleidung 11 zur Zarge hin integriert, indem die Blechverkleidung 11 des Türblattes 3 mit entsprechenden Ausnehmungen 15 versehen ist.

Der in Fig. 2 dargestellte Türfalz 12 stellt faktisch eine randseitige Erweiterung des in der Zeichnung unteren Schenkels 16 der Blechverkleidung 11 über deren Basis 17 hinaus in Richtung auf die Zarge 2 dar. Diese Erweiterung ist einstückig mit der Blechverkleidung 11 ausgebildet und im Rahmen der Metallverformung einfach herstellbar. Die Erstreckungsweite der Erweiterung ist derart, dass sie als Türfalz 12 wirken kann, indem sie die Zarge 2 übergreift und an dieser dicht zur Anlage kommen kann. Der so hergestellte Türfalz 12 ist dünn und leistenförmig im Gegensatz zu dem in Fig. 3 dargestellten Türfalz 18, der wegen seiner größeren Stärke als Dickfalz bezeichnet wird. Im übrigen ist der Aufbau des in Fig. 3 dargestellten Türblattes 19 grundsätzlich identisch zum vorbeschriebenen Türblatt 3, so dass ergänzend auf die dortige Beschreibung verwiesen werden kann.

Fig. 4 der Zeichnung zeigt eine weitere Anwendungsmöglichkeit des vorbeschriebenen Erfindungsgedankens an einer Tür mit einem Standflügel 20, einem Mittelanschlag 21 und einem Gangflügel 22, der in Pfeilrichtung zu öffnen ist. Der Mittelanschlag 21 ist mit einer senkrecht verlaufenden Stange 23 für eine Obenverriegelung und eine Fußbodenverriegelung versehen. Für den zu öffnenden Gangflügel 22 stellt somit der Mittelanschlag 21 ein gleichwirkendes Element zur Zarge 2 gemäß den Türausführungen der Fig. 2 und Fig. 3 der Zeichnung dar. Entsprechend ist der Gangflügel identisch zum Türblatt 3 der Ausführungsform der Fig. 2 der Zeichnung ausgebildet und es wird zwecks Vermeidung von Wiederholungen auf die dortige Beschreibung des Türblattes verwiesen. Insbesondere ist die Blechverkleidung 12 in identischer Weise mit einem Dünnfalz 12 versehen, der bei geschlossenem Gangflügel 22 an dem Mittelanschlag 21 zur Anlage unter Schließung des Spaltes "S" kommt.

Auch am Standflügel ist eine Blechverkleidung 24 mit einem Dünnfalz 25 vorgesehen, der am Mittelanschlag 21 dicht anliegt. Dieser ist zur Erzielung eines harmonischen Gesamteindrucks an der Seite der Türfalze 12 und 25 ebenfalls mit einer Blechverkleidung 26 versehen.

### Bezugszeichenliste

- S: Spalt
- 1: Tür
- 2: Türzarge
- 3: Türblatt
- 4: Rahmen
- 5: Rahmenteile
- 6: Türband
- 7: Brandschutzelement
- 8: Brandschutzelement
- 9: Verklebungen
- 10: Blechverkleidung Stand der Technik
- 11: Blechverkleidung Erfindung
- 12: Türfalz - Dünnfalz
- 13: Dichtung
- 14: Intumeszenzdichtungsstreifen
- 15: Ausnehmung
- 16: Schenkel
- 17: Basis
- 18: Türfalz - Dickfalz
- 19: Türblatt
- 20: Standflügel
- 21: Mittelanschlag
- 22: Gangflügel
- 23: Stange
- 24: Blechverkleidung
- 25: Dämmfalz
- 26: Blechverkleidung

## Patentansprüche

1. Tür (1), insbesondere Feuer- und Brandschutztür, zum Verschließen von Türöffnungen, vorzugsweise in Tunnelröhren, mit einer Zarge (2) und einem Türblatt (3), das einen umlaufenden Rahmen (4) mit Rahmenteilen (5) T-profilförmigen Querschnitts zur Aufnahme eines aus einem feuer- und hitzewiderstandsfähigen Material gebildeten Brandschutzelements (7, 8) aufweist, wobei der Anschlussbereich zwischen Rahmen (4) und Brandschutzelement (7, 8) durch eine Verkleidung (11) abgedeckt ist,
**dadurch gekennzeichnet, dass**
die Verkleidung (11) zargenseitig durch einen an der Zarge (2) im Schließzustand der Tür (1) anliegenden Türfalz (12, 18) erweitert ist, der einen zwischen Türblatt (3) und Zarge (2) vorhandenen Türspalt ("S") gegen Feuer und Rauch dichtend abdeckt, und in der Verkleidung (11) zur Zarge (2) hin eine Ausnehmung (15) vorgesehen ist, in welcher ein Intumeszenzdichtstreifen (14) integriert ist.

2. Tür (1) nach Anspruch 1, **dadurch gekennzeichnet, dass** die Verkleidung (11) und der Türfalz (12, 18) durch ein abgewinkeltes Stahlblech mit einer den Falz (12, 18) bildenden Verlängerung des einen freien Schenkels des Profils zur Zarge (2) hin gebildet sind.

3. Tür (1) nach Anspruch 1 oder 2, **dadurch gekennzeichnet, dass** die Verkleidung (11) zargenseitig mit einer im Brandfall ihre Größe und/oder Form ändernden Dichtung (14) versehen ist.

4. Tür (1) nach Anspruch 3, **dadurch gekennzeichnet, dass** die Verkleidung (11) die Brandschutzelemente (7, 8) außenseitig vollflächig überdeckt.

5. Tür (1) nach einem der Ansprüche 1 bis 4, **dadurch gekennzeichnet, dass** der Türfalz (12, 18) an seiner zur Zarge (2) hin gerichteten Fläche mit einer Brandschutzdichtung versehen ist.

6. Tür (1) nach einem der Ansprüche 1 bis 5, **dadurch gekennzeichnet, dass** der Türfalz (12, 18) als dünner Falz oder als Dickfalz ausgebildet ist.

7. Tür (1) nach einem der Ansprüche 1 bis 6, **dadurch gekennzeichnet, dass** die Verkleidung (11) aus Edelstahlblech hergestellt und mit dem Türblatt (3) verklebt ist.

8. Tür (1) nach einem der Ansprüche 1 bis 7, **dadurch gekennzeichnet, dass** die Verkleidung (11) vollflächig ausgestaltet wird derart, dass sie auch als Decklage im Türblattaufbau vorgesehen ist.

9. Tür (1) nach einem der Ansprüche 1 bis 8, **dadurch gekennzeichnet, dass** die Verkleidung (11) mit Türfalz (12, 18) an einer zweiflügeligen Türkonstruktion mit Standflügel (20), Mittelanschlag (21) und Gangflügel (22) vorgesehen ist.

## Claims

1. A door (1), in particular a fire protection door, for closing doorways, preferably in tunnel tubes, comprising a door frame (2) and a door leaf (3) which comprises a circumferential frame (4) comprising frame parts (5) having a T-profile shaped cross section for receiving a fire protection element (7, 8) made of a fire and heat resistant material, wherein the connection area between the frame (4) and the fire protection element (7, 8) is covered by a cladding (11),
**characterized in that**
the cladding (11) is extended on the side of the door frame by a door rabbet (12, 18) which rests on the door frame (2) in the closed position of the door (1),
which door rabbet covers a door gap ("S") between the door leaf (3) and the door frame (2) in a sealing manner against fire and smoke, and a recess (15) is provided in the cladding (11) towards the door frame (2), in which recess an intumescent sealing strip (14) is integrated.

2. A door (1) according to claim 1, **characterized in that** the cladding (11) and the door rabbet (12, 18) are formed by an angled steel sheet having an extension of the one free leg of the profile towards the door frame (2), which extension forms the door rabbet (12, 18).

3. A door (1) according to claim 1 or 2, **characterized in that** on the side of the door frame, the cladding (11) is provided with a seal (14) which changes its size and/or shape in case of fire.

4. A door (1) according to claim 3, **characterized in that** the cladding (11) covers the entire surface of the outside of the fire protection elements (7, 8).

5. A door (1) according to one of the claims 1 to 4, **characterized in that** the surface of the door rabbet (12, 18) which is directed towards the door frame (2) is provided with a fire protection seal.

6. A door (1) according to one of the claims 1 to 5, **characterized in that** the door rabbet (12, 18) is designed as a thin rabbet or as a thick rabbet.

7. A door (1) according to one of the claims 1 to 6, **characterized in that** the cladding (11) is made of stainless steel sheet and glued to the door leaf (3).

8. A door (1) according to one of the claims 1 to 7, **characterized in that** the cladding (11) is designed as a complete surface, such that it is also provided as cover layer in the door leaf structure.

9. A door (1) according to one of the claims 1 to 8, **characterized in that** the cladding (11) with the door rabbet (12, 18) is provided on a double leaf door construction comprising a fixed leaf (20), a central stop (21) and a moving leaf (22).

## Revendications

1. Porte (1), notamment porte de protection incendie et coupe-feu, destinée à fermer des ouvertures de porte, de préférence dans des tubes de tunnel, comprenant un encadrement (2) et un vantail de porte (3) qui comprend un cadre (4) circonférentiel avec des parties de cadre (5) ayant une section transversale en forme d'un profilé en T pour recevoir un élément de protection contre l'incendie (7, 8) fabriqué en un matériau résistant au feu et à la chaleur, la zone de raccordement entre le cadre (4) et l'élément de protection contre l'incendie (7, 8) étant couverte par un revêtement (11),
**caractérisée en ce que**
du côté de l'encadrement, le revêtement (11) est prolongé par une feuillure de porte (12, 18) qui s'applique contre l'encadrement (2) dans l'état de fermeture de la porte (1),
laquelle feuillure de porte (12, 18) couvre une fente (« S ») entre le vantail de porte (3) et l'encadrement (2) contre le feu et la fumée d'une manière étanchant, et un évidement (15) est prévu dans le revêtement (11) dans la direction vers l'encadrement (2), une bande d'étanchéité intumescente (14) étant intégrée dans le dit évidement.

2. Porte (1) selon la revendication 1, **caractérisée en ce que** le revêtement (11) et la feuillure de porte (12, 18) sont formés par une tôle d'acier coudée ayant une extension de l'une branche du profilé vers l'encadrement (2), laquelle extension forme la feuillure de porte (12, 18).

3. Porte (1) selon la revendication 1 ou la revendication 2, **caractérisée en ce que** du côté de l'encadrement, le revêtement (11) est muni d'un joint (14) qui change sa taille et/ou sa forme en cas d'incendie.

4. Porte (1) selon la revendication 3, **caractérisée en ce que** le revêtement (11) couvre la surface entière de l'extérieur des éléments de protection contre l'incendie (7, 8).

5. Porte (1) selon l'une des revendications 1 à 4, **caractérisée en ce que** la surface de la feuillure de porte (12, 18) qui est dirigée vers l'encadrement est munie d'un joint coupe-feu.

6. Porte (1) selon l'une des revendications 1 à 5, **caractérisée en ce que** la feuillure de porte (12, 18) est configurée comme une feuillure de porte mince ou une feuillure de porte épaisse.

7. Porte (1) selon l'une des revendications 1 à 6, **caractérisée en ce que** le revêtement (11) est fabriqué en tôle d'acier spécial et est collé au vantail de porte (3).

8. Porte (1) selon l'une des revendications 1 à 7, **caractérisée en ce que** le revêtement (11) est configuré comme une surface entière, de sorte qu'il est aussi prévu comme la couche de couverture dans la structure du vantail de porte.

9. Porte (1) selon l'une des revendications 1 à 8, **caractérisée en ce que** le revêtement (11) avec la feuillure de porte (12, 18) est prévu dans une construction de porte à deux battants comprenant un vantail inactif (20), une butée centrale (21) et un vantail actif (22).
